# EUROPÄISCHE PATENTSCHRIFT

(11) **EP 0 830 926 B1**
(45) Veröffentlichungstag und Bekanntmachung des Hinweises auf die Patenterteilung: **26.02.2003**
(21) Anmeldenummer: 97112664.4
(22) Anmeldetag: 24.07.1997
(51) Int. Cl.: B28C 7/16, B65D 90/56

(54) **Betoncontainer**
Concrete container
Conteneur pour béton

(30) Priorität: 23.09.1996 AT 168296
(43) Veröffentlichungstag der Anmeldung: 25.03.1998
(73) Patentinhaber: MST Vermögenserwaltungs GmbH & Co, 6700 Bludenz (AT)
(72) Erfinder: Bitschnau, Lothar, Ing., 6771 Bartholomäberg (AT); Bitschnau, Harald, 6771 Bartholomäberg (AT)
(74) Vertreter: Hefel, Herbert, Dipl.-Ing.

(56) Entgegenhaltungen:
- CH-A- 494 695
- DE-A- 3 206 003
- US-A- 5 105 981
- PATENT ABSTRACTS OF JAPAN vol. 097, no. 010, 31. Oktober 1997 & JP 09 151606 A (OHBAYASHI CORP), 10. Juni 1997

## Beschreibung

Die Erfindung bezieht sich auf einen Betoncontainer zum Einbringen von Beton in Schalungen, bestehend aus einem nach oben offenen Behälter mit einem sich nach unten verjüngenden Unterteil mit einer Auslaßöffnung und einem daran anschlie-ßenden flexiblen Rohr, insbesondere einem Schlauch zur Verteilung des Betons, wobei der Behälter und/oder ein ihn aufnehmendes Traggestell Aufhängemittel aufweist, mit welchen der Betoncontainer an ein Hebezeug anhängbar ist, wobei unterhalb der Auslaßöffnung des Betoncontainers ein im wesentlichen waagerecht liegender, quer zum freihängenden flexiblen Rohr verschiebbarer Holm angeordnet ist, dessen Verschiebeweg zumindest annähernd dem Durchmesser des flexiblen Rohres entspricht und der bei seiner Verschiebung den unterhalb der Auslaßöffnung befindlichen Bereich quert und dabei den Querschnitt des flexiblen Rohres verjüngt.

Im Bauwesen werden zum Füllen von Schalungen mit Beton bei der Errichtung eines Bauwerkes Betoncontainer verwendet. In der einfachsten Ausführungsform besitzt dieser Betoncontainer eine Auslaßöffnung mit einer Schieberklappe, die mittels eines schwenkbar gelagerten Hebels betätigbar ist. Der an einem Hebezeug angehängte Betoncontainer wird seitlich an einen Betontransporter angestellt und über eine Füllrinne mit Beton beschickt. Den so gefüllten Betoncontainer hebt das Hebezeug an und trägt es zu jener Stelle, an der der Beton in die Schalung einzubringen ist. Der an dieser Stelle bereitstehende Mann betätigt den Hebel zum Öffnen der Schieberklappe, und der Beton rutscht infolge seines eigenen Gewichtes durch die Auslaßöffnung in die Schalung. Ist der Betoncontainer auf diese Weise entleert, wird über den erwähnten Hebel die Schieberklappe wieder geschlossen, und anschließend wird der Betoncontainer mittels des Hebezeuges zum Betontransporter zurückgestellt, wo er neuerdings gefüllt wird. Betoncontainer dieser Art haben sich durchaus bewährt bei solchen Schalungen, deren oberer Rand frei zugänglich ist. Dies ist in der Regel bei Schalungen der Fall, wie sie im Wohn- und Siedlungsbau verwendet werden.

Die Zugänglichkeit einer Schalung ist allerdings sehr stark beeinträchtigt, wenn die Schalung als Gleitschalung ausgebildet ist, wie sie bei der Errichtung von turmartigen Bauwerken bevorzugt verwendet wird. Eine solche Schalung ist u.a. in der österreichischen Patentanmeldung A 634/91 (bekanntgemacht am 15. Juli 1992) gezeigt. Hier hängen die Schalungen bzw. Schalungsabschnitte an Tragjochen, die in der Regel beidseitig des zu errichtenden Mauerwerkes Arbeitsbühnen tragen und natürlich die Schalung selbst. Darüber hinaus stehen nach oben in dichter Folge Armierungseisen in beträchtlicher Höhe vor (Titelseite "Beton- und Stahlbetonbau" Heft 10/92/87. Jhg.). Mit Betoncontainern der oben beschriebenen Art können diese Gleitschalungen nicht mehr gefüllt werden, weil infolge der hier vorhandenen Einrichtungen der Betoncontainer nicht hinreichend nahe an den Schalungsrand gebracht werden kann. Aus diesem Grund wurden solche Betoncontainer mit einem Verteilerschlauch bestückt, wobei zwischen Schlauch und Auslaßöffnung des Behälters eine Schieberklappe vorgesehen ist. Am Traggestell des Betoncontainers ist ferner eine Standbühne befestigt, auf der ein Arbeiter steht, der diese Schieberklappe zu betätigen hat, wobei ein zweiter Mann die Mündungsöffnung des in der Regel mehrere Meter langen Schlauches zum Einfüllbereich der Schalung führt. Auf Weisung dieses Mannes betätigt der auf dem Traggestell Stehende die Schieberklappe. Da bei der Arbeit mit einer Gleitschalung das Bauwerk sozusagen in einem Zuge betoniert werden muß, ist der Betoncontainer ständig mit einem Mann zu besetzen, der zusammen mit diesem Container transportiert wird und der nur und allein die Aufgabe hat, diese Schieberklappe auf Weisung eines Mitarbeiters zu öffnen und zu schließen. Eine solche Arbeitsweise ist nicht besonders rationell. Um hier Abhilfe zu schaffen, wurde die Schieberklappe an die Mündungsöffnung des Verteilerschlauches verlegt, so daß der Mann der den Schlauch führt, auch die Schieberklappe zu betätigen hat. Diese Verteilerschläuche sind, um die Zugänglichkeit zum Schalungsrand sicherzustellen, in der Regel 6 - 7 m lang und haben einen Durchmesser von ca. 20 cm. Der Verteilerschlauch ist daher in diesem Falle zur Gänze mit Beton gefüllt und daher außerordentlich schwer, so daß meistens zwei Mann eingesetzt werden müssen, um das mit der Schieberklappe bewährte Mündungsstück des Verteilerschlauches zu bedienen. Abgesehen davon ist ja nicht auszuschließen, daß durch die vorstehenden Armierungseisen bei diesem rauhen Betrieb, wie ja auf einer Baustelle herrscht, der Verteilerschlauch auch verletzt und aufgerissen wird, in welchem Falle bei vollem Betoncontainer sich dessen Inhalt auf die Darunterstehenden entleeren würde. Das ist eine Masse mit einem Gewicht von mehreren Tonnen.

Um diesem Nachteil zu begegnen, wurde im Rahmen einer weiteren Entwicklung der vorbekannten Konstruktionen vorgesehen, daß zwischen der Auslaßöffnung des Behälters und dem Verteilschlauch ein Rohrstück vorgesehen wurde. In diesem Rohrstück ist eine motorisch antreibbare Schnecke gelagert. Der dem Antrieb der Schnecke dienende Motor ist am Behälter bzw. an dessen Traggestell befestigt. Die axiale Länge der Schnecke ist etwas länger als die axiale Länge des Rohrstückes. Am oberen Rand des Behälters ist ein in dessen Durchmesserebene liegender Tragholm befestigt, in dessen Mittelbereich der Motor für die Schnecke angeflanscht ist. Die Antriebswelle durchsetzt den Behälter mittig. Das Rohrstück liegt in einer Flucht mit der vertikalen Mittelachse des Behälters (AT 399 010 B). Bei dieser vorbekannten Konstruktion wird der Ausfluß des Betons mit der Schnecke gesteuert. Dies setzt allerdings voraus, daß der Beton eine hinreichend feste Konsistenz aufweist. Wird relativ flüssiger Beton verarbeitet, so reicht die Schnecke nicht aus, diesen dünnen, fließenden Beton verläßlich zurückzuhalten.

Um diesem Nachteil zu begegnen, wurde bereits vorgeschlagen, unterhalb der Auslauföffnung einen Verschluß anzuordnen (DD 146 985 A). Dieser besteht aus an den Längsseiten der Auslauföffnung angeordneten, elastischen Dichtungen und einer darunter gespannten, von einer Schmalseite zur anderen reichenden elastischen Verschlußbahn, die an einer Schmalseite und an einer Walze befestigt ist. Die Walze besitzt an beiden Seiten Zahnräder, die in die Antriebswellen übergehen, auf denen Handräder sitzen. Die Zahnräder greifen in Zahnstangen ein, in deren Verlängerung sich Zahnstangendruckfedern befinden. Diese Zahnstangen-druckfedern sind in Lagerschienen angeordnet, in denen sich unter den Zahnstangen Rollen befinden. Die Lagerschienen ruhen auf Lagerschienendruckfedern im Gehäuse, die an der mittleren Aussteifungsebene des Gestelles befestigt sind. Unterhalb des Verschlusses befindet sich ein Trichter mit dem Schlauch. Dieser Verschluß ist nicht nur sehr aufwendig konstruiert, er ist auch in erheblichem Maße störanfällig, da die Zahnräder und die Zahnstangen ein offenes Getriebe darstellen, das bei dem hier vorgesehenen rauhen Betrieb nur allzu leicht verschmutzt und damit blockiert wird.

Des weiteren ist hier noch ein Mundstück zum Ausbringen zähfließenden Materials zu erwähnen (DE 33 10 176 A1), das ein Kontraktionsventil mit einem steuerbaren Ventilkörper aus einem elastischen Material enthält. Das Mundstück besitzt zwei in einer gemeinsamen Längsrichtung verlaufende, etwa gleich große Rohre und einen diese verbindenden Schlauch aus einem elastisch verformbaren Material, der zwischen den beiden Rohren zusammengepreßt werden kann. Ein Außenrohr ist mit den beiden inneren Rohren durch axial zu ihnen verlaufende, trichterförmige Teile dichtend verbunden, so daß ein ringförmiger Zwischenraum entsteht, der an eine Druckmittelquelle angeschlossen werden kann. Ein Mundstück dieser Art besitzt eine erhebliche Baulänge und ist daher für Betoncontainer nicht geeignet, und zwar aus eben jenen Gründen, die bereits oben und einleitend näher erörtert sind.

Weiterhin ist noch der aus der FR 2 359 262 A1 bekannte Verschluß zu erwähnen. Hier sind unterhalb der Auslaßöffnung des Containers paarweise angeordnete und voneinander distanzierte Zahnsegmente vorgesehen, die miteinander kämmen und von welchen das eine Paar mittels eines Hebels verschwenkbar ist. Zwischen den ein Paar bildenden Zahnsegmenten sind mehrere Holme angeordnet, deren Mittelpunkte auf einer Spirallinie liegen. Zwischen diesen Holmen verläuft der an der Ausflußöffnung festgelegte, flexible Schlauch, der durch Verschwenken der Zahnsegmente zusammengequetscht werden kann. Diese Einrichtung ist konstruktiv aufwendig und sperrig, abgesehen davon, daß Zahnsegmente für den hier vorgesehenen rauhen Betrieb keine zweckmäßigen Baukomponenten darstellen.

Schlieβlich offenbart die CH 494 695 A einen Betoncontainer mit den Merkmalen des Oberbechgriffs von Anspruch 1.

Um den aufgezeigten Nachteilen zu begegnen, ist gemäß der Erfindung vorgesehen, daß die beiden Enden des Holmes, dessen Länge mindestens dem Durchmesser des flexiblen Rohres entspricht, mittels Lenkern, Seilen oder Ketten am Betoncontainer abgehängt sind und daß an den beiden Enden des Holmes Zugfedern angelenkt sind, deren jeweils anderen Enden am Traggestell des Betoncontainers festgelegt sind und die Zugfedern gespannt sind, wenn der Holm seitlich der Ausflußöffnung in seiner das flexible Rohr bzw. dessen Querschnitt freigebender Stellung sich befindet und am Holm, vorzugsweise in dessen Mittelbereich, ein Stellglied angelenkt ist, das andererseits mit dem Traggestell des Betoncontainers verbunden ist und mit welchem der Holm entgegen der Kraft der Zugfeder verschiebbar ist. Zweckmäßige Ausgestaltungen der Erfindung sind in den Unteransprüchen festgehalten.

Um die Erfindung zu veranschaulichen, wird ein Ausführungsbeispiel anhand der Zeichnung näher erläutert, ohne dadurch die Erfindung auf dieses gezeigte Ausfuhrungsbeispiel einzuschränken. Es zeigen:
- Fig. 1: eine Seitensicht des Betoncontainers;
- Fig. 2: eine Seitensicht wie Fig. 1, jedoch mit dem an das flexible Rohr angestellten und dessen Querschnitt verjüngenden Holm;
- Fig. 3: einen Horizontalschnitt nach der Linie III-III in Fig. 1.

Der Betoncontainer 1 besitzt einen oberen, zylindrischen Abschnitt 2 und einen an dessen Unterseite anschließenden, kegeligen Abschnitt 3, der nach unten in eine Auslaßöffnung 4 mündet. Vertikale Streben 5, die mit ihren unteren Enden an einem offenen Ring 6 festgelegt sind, bilden ein Traggestell 7, das den Betoncontainer 1 aufnimmt bzw. mit dem der Betoncontainer 1 fest verbunden ist. An der Auslaßöffnung 4 ist ein flexibles Rohr 8, vorzugsweise ein gummielastischer Schlauch befestigt, dessen Länge mehrere Meter betragen kann und an dessen unterer Mündungsöffnung 9 eine Schalterkonsole 10 angeordnet ist, die über eine Leitung 11 mit einem Antriebsaggregat 12 verbunden ist, das seinerseits vom Traggestell 7 getragen ist.

Am Betoncontainer 1 sind an zwei diametral liegenden Stellen Befestigungsbolzen 13 vorgesehen, an welchen Lenker 14 in Form von Stahlseilen, Ketten od. dgl. abgehängt sind, deren unteren Enden an einem Holm 15 befestigt sind. Dieser Holm 15 besteht aus einer Welle 16, auf der frei drehbare Walzen 17 gelagert sind. Dieser Holm 15 liegt etwas unterhalb der Auslaßöffnung 4, zweckmäßigerweise in der Ebene des offenen Ringes 6. Im Mittelbereich des Holmes 5 ist ein Stellglied 18 angeschlossen, dessen anderes Ende mit dem offenen Ring verbunden ist. Dieses Stellglied 18 kann als Kolben-Zylinder-Einheit ausgebildet sein oder als rein mechanischer Bauteil (Gewindegetriebe, Gewindestange, Zahnradgetriebe od. dgl.). An den beiden Enden des Holmes 15 sind ferner Zugfedern 19 angeordnet, die mit ihren jeweils anderen Enden an den einander zugewandten Abschnitten des offenen Ringes 6 befestigt sind.

Fig. 1 zeigt nun die Lage des Holmes 15, in der der Querschnitt des Schlauches 8 freigegeben ist. Dabei sind die Zugfedern 19 gespannt und das Stellglied 18, das hier als Kolben-Zylinder-Einheit ausgebildet ist, ist beaufschlagt. Soll zum Beladen des Betoncontainers 1 oder zu dessen Transport der Schlauch 8 verschlossen werden, so wird das Stellglied 18 entlastet, und durch die Kraft der gespannten Zugfedern 19 wird der Holm 15 nach rechts (Fig. 1) gezogen, wobei der Schlauch 8 in der aus Fig. 2 ersichtlichen Weise verformt, sein Querschnitt verjüngt und somit verschlossen wird.

Diese Stellung nimmt der Holm 15 (Fig. 2) ein, wenn der Betoncontainer 1 gefüllt oder mittels eines Hebezeuges transportiert wird. Die Kraft der Federn 19 halten den Holm 15 in seiner Schließstellung, da während des Befüllens bzw. Transportes des Betoncontainers keine Energieversorgung bereitsteht. Soll der Betoncontainer 1 entleert werden, so wird das Stellglied 18 beaufschlagt und zieht dabei den Holm 15 gegen die Kraft der Federn 19 nach links (Fig. 1), so daß der Schlauch 8 an der Auslaßöffnung 4 frei hängt, wobei sein Querschnitt zur Gänze offen ist und der im Behälter befindliche Beton nach unten durch den Schlauch ausfließen kann. Die Zugfedern 19 sind wiederum vorgespannt. Die Walzen 17 am Holm 15 verhindern den Abrieb am Schlauch 8. Die Lenker 14 halten den Holm 15 in seiner Betriebslage und verhindern das Durchhängen des gelenkigen Systems und entlasten auch den geschlossenen Schlauch 8 von dem auf ihm liegenden Betongewicht. Darüberhinaus bewegt sich der Holm 15 auf einer bogenförmigen Bahn zwischen Schließ- und Offenstellung, was das Falten und Schließen des Schlauches 8 begünstigt.

Das Antriebsaggregat 12, über welches das Stellglied 18 beaufschlagt wird, kann mit elektrischer Energie versorgt werden, entweder über Zuleitungskabel oder mittels Batterien und Akkumulatoren. Auch andere Energieformen, beispielsweise Preßluft, sind hier einsetzbar. Anstelle einer Schalterbetätigung kann das Antriebsaggregat 12 auch über Funk angesteuert werden.

Dank der erfindungsgemäßen Konstruktion werden keine mechanischen Teile vom Frischbeton berührt. Die Verschlußmechanik ist im wesentlichen wartungsfrei und vor Verschmutzung durch Beton geschützt. Da der Verschluß so konstruiert ist, daß keine beweglichen Teile mit dem Frischbeton in Berührung kommen, kann relativ dünnflüssiger Beton verteilt werden, ohne daß Betonschlemme abtröpfelt. Wenn am unteren Ende des Schlauches 8 ein abnehmbarer Schalter montiert ist oder der Betoncontainer per Funk gesteuert wird, kann der Schlauch 8 bzw. sein unteres Ende in Wandschalungen oder Kletterschalungssysteme abgesenkt werden.

Die vorstehend beschriebene Erfindung ist auch bei solchen Betoncontainern mit Erfolg einsetzbar, die zusätzlich mit einer Schnecke bestückt sind (AT 399 010). Es ist ferner möglich, am Betoncontainer unterhalb seiner Auslaßöffnung 4 ein gegenüber dem Betoncontainer feststehendes Widerlager anzuordnen, an welches der flexible Schlauch 8 anlegbar ist, wenn sein Querschnitt verjüngt bzw. verschlossen ist durch den angelegten Holm 15 (Fig. 1). Wie die bisherigen Versuche zeigen, ist ein solches Widerlager jedoch nicht unbedingt erforderlich.

Die mechanischen Zugfedern 19 stellen sicher, daß der Schlauch 8 verschlossen ist, wenn keine äußere Energieversorgung zur Verfügung steht. Grundsätzlich ist es möglich, anstelle von solchen mechanischen Zugfedern auch andere Bauteile einzusetzen, die eine damit vergleichbare Wirkung zeigen bzw. die evtl. durch äußere Energieaufnahme betätigbar sind. Anstelle eines gerade ausgebildeten Holmes, wie vorstehend gezeigt und beschrieben, kann dieser Holm auch bogenförmig gestaltet sein oder aber schlaufen- oder ringförmig. Die zu seiner Verschiebung unterhalb der Auslaßöffnung 4 vorgesehenen Stellglieder werden dann sinngemäß an diesen so gestalteten Holm angelenkt.Der Durchmesser dieser Schlaufe oder dieses Ringes ist dann etwas größer als der Außendurchmesser des Schlauches 8, so daß der Schlauch durch diese Schlaufe oder durch diesen Ring frei durchhängen kann.

### Legende

### zu den Hinweisziffern:

- 1: Betoncontainer
- 2: zylindrischer Abschnitt
- 3: kegeliger Abschnitt
- 4: Auslaßöffnung
- 5: vertikale Streben
- 6: offener Ring
- 7: Traggestell
- 8: flexibles Rohr - Schlauch
- 9: Mündungsöffnung
- 10: Schalterkonsole
- 11: Leitung
- 12: Antriebsaggregat
- 13: Befestigungsbolzen
- 14: Lenker
- 15: Holm
- 16: Welle
- 17: Walze
- 18: Stellglied
- 19: Zugfeder

## Patentansprüche

1. Betoncontainer zum Einbringen von Beton in Schalungen, bestehend aus einem nach oben offenen Behälter mit einem sich nach unten verjüngenden Unterteil mit einer Auslaßöffnung (4) und einem daran anschließenden flexiblen Rohr, insbesondere einem Schlauch (8) zur Verteilung des Betons, wobei der Behälter und/oder ein ihn aufnehmendes Traggestell (7) Aufhängemittel aufweist, mit welchen der Betoncontainer (1) an ein Hebezeug anhängbar ist, wobei unterhalb der Auslaßöffnung (4) des Betoncontainers (1) ein im wesentlichen waagerecht liegender, quer zum freihängenden flexiblen Rohr (8) verschiebbarer Holm (15) angeordnet ist, dessen Verschiebeweg zumindest annähernd dem Durchmesser des flexiblen Rohres (8) entspricht und der bei seiner Verschiebung den unterhalb der Auslaßöffnung (4) befindlichen Bereich quert und dabei den Querschnitt des flexiblen Rohres (8) verjüngt, wobei die beiden Enden des Holmes (15), dessen Länge mindestens dem Durchmesser des flexiblen Rohres (8) entspricht, mittels Lenkern (14), Seilen oder Ketten am Betoncontainer (1) abgehängt sind **dadurch gekennzeichnet, daß** an den beiden Enden des Holmes (15) Zugfedern (19) angelenkt sind, deren jeweils anderen Enden am Traggestell (6) des Betoncontainers (1) festgelegt sind und die Zugfedern (19) gespannt sind, wenn der Holm (15) seitlich der Ausflußöffnung (4) in seiner das flexible Rohr (8) bzw. dessen Querschnitt freigebender Stellung sich befindet und am Holm (5), vorzugsweise in dessen Mittelbereich, ein Stellglied (18) angelenkt ist, das andererseits mit dem Traggestell (6) des Betoncontainers (1) verbunden ist und mit welchem der Holm (15) entgegen der Kraft der Zugfeder (19) verschiebbar ist.

2. Betoncontainer nach Anspruch 1, **dadurch gekennzeichnet, daß** die Zugfedern (19) im wesentlichen horizontal liegen.

3. Betoncontainer nach Anspruch 1, **dadurch gekennzeichnet, daß** der Holm (15) eine Welle (16) aufweist mit daran frei drehbar gelagerten Rollen oder Walzen (17).

4. Betoncontainer nach Anspruch 1, **dadurch gekennzeichnet, daß** die Zugfedern (19) und das Stellglied (18) mit ihren einen Enden an einem offenen Ring (6) festgelegt sind, der unterhalb der Auslaßöffnung (4) des Betoncontainers (1) angeordnet ist und der einen Teil des Traggestelles (7) bildet.

5. Betoncontainer nach Anspruch 4, **dadurch gekennzeichnet, daß** die jeweils einen Enden der Zugfedern (19) an den einander zugewandten Abschnitten des offenen Ringes (6) festgelegt sind.

6. Betoncontainer nach Anspruch 5, **dadurch gekennzeichnet, daß** der Abstand der einander zugewandten Abschnitte des offenen Ringes (6) mindestens so groß ist wie der Durchmesser des flexiblen Rohres (8).

7. Betoncontainer nach einem der Ansprüche 1 bis 6, **dadurch gekennzeichnet, daß** an ihm ein im Verschiebeweg des Holmes (15) angeordnetes Widerlager vorgesehen ist, an welchen das flexible Rohr (8) anliegt, wenn sein Querschnitt durch den angestellten Holm (15) verjüngt ist.

8. Betoncontainer nach einem der Ansprüche 1 bis 7, **dadurch gekennzeichnet, daß** der Holm (15) als gerader Stab ausgebildet ist.

9. Betoncontainer nach einem der Ansprüche 1 bis 7, **dadurch gekennzeichnet, daß** der Holm (15) schlaufen- oder ringförmig ausgebildet ist und das flexible Rohr (8) diesen schlaufenförmigen oder ringförmigen Holm (15) durchsetzt.

10. Betoncontainer nach Anspruch 1, **dadurch gekennzeichnet, daß** die Lenker (14) an Befestigungsbolzen (13) angeordnet sind, die, bezogen auf eine vertikale Durchmesserebene des Betoncontainers, seitlich versetzt sind.

## Claims

1. A concrete container for pouring concrete into shuttering, comprising a container open at the top with a downwardly tapering lower part with an outlet opening (4) and a flexible tube adjoining it, in particular a hose (8) for distributing the concrete, wherein the container and/or a support frame (7) receiving it comprises suspension means by which the concrete container (1) can be suspended on a lifting appliance, wherein a crosshead (15), which is arranged substantially horizontally and is displaceable transversely to the freely suspended flexible tube (8) and the displacement path of which corresponds at least approximately to the diameter of the flexible tube (8) and which during its displacement crosses the region situated below the outlet opening (4) of the concrete container (1) and, during this, reduces the cross-section of the flexible tube (8), is arranged below the outlet opening (4), wherein the two ends of the crosshead (15), the length of which corresponds at least to the diameter of the flexible tube (8), are suspended on the concrete container (1) by means of control arms (14), cables or chains, **characterized in that** the two ends of the crosshead (15) have articulated thereto tensile springs (19), the respective other ends of which are secured to the support frame (7) of the concrete container (1), and the tensile springs (19) are stressed when the crosshead (15) is at the side of the outflow opening (4) in its position releasing the flexible tube (8) or its cross-section, and the crosshead (15), preferably its central region, has articulated thereto an actuating member (18), which is connected at the other end to the support frame (7) of the concrete container (1) and by which the crosshead (15) is displaceable contrary to the force of the tensile spring (19).

2. A concrete container according to Claim 1, **characterized in that** the tensile springs (19) are arranged substantially horizontally.

3. A concrete container according to Claim 1, **characterized in that** the crosshead (15) has a shaft (16) with rollers (17) mounted thereon so as to be freely rotatable.

4. A concrete container according to Claim 1, **characterized in that** the tensile springs (19) and the actuating member (18) are secured at one of their ends to an open ring (6) which is arranged below the outlet opening (4) of the concrete container (1) and which forms part of the support frame (7).

5. A concrete container according to Claim 4, **characterized in that** the respective one set of ends of the tensile springs (19) is secured to the mutually facing portions of the open ring (6).

6. A concrete container according to Claim 5, **characterized in that** the distance between the mutually facing portions of the open ring (6) is at least as large as the diameter of the flexible tube (8).

7. A concrete container according to one of Claims 1 to 6, **characterized in that** it has provided thereon an abutment which is arranged in the displacement path of the crosshead (15) and against which the flexible tube (8) rests when its cross-section is reduced by the crosshead (15) placed against it.

8. A concrete container according to one of Claims 1 to 7, **characterized in that** the crosshead (15) is designed in the form of a straight bar.

9. A concrete container according to one of Claims 1 to 7, **characterized in that** the crosshead (15) is designed in the form of a loop or ring, and the flexible tube (8) passes through the said crosshead (15) in the form of a loop or ring.

10. A concrete container according to Claim 1, **characterized in that** the control arms (14) are arranged on fastening pins (13) which are offset laterally with respect to a vertical diametric plane of the concrete container.

## Revendications

1. Conteneur à béton pour introduire du béton dans des coffrages, composé d'un récipient ouvert sur le haut avec une partie inférieure s'amincissant vers le bas avec une ouverture de décharge (4) et un tube flexible qui y est raccordé, en particulier un tuyau (8) pour répartir le béton, dont le récipient et/ou un bâti de support (7) qui le reçoit présente des moyens d'accrochage avec lesquels le conteneur à béton (1) peut être accroché à un engin de levage, avec au-dessous de l'ouverture de décharge (4) du conteneur à béton (1) un registre (15) placé pratiquement à l'horizontale, mobile transversalement par rapport au tube (8) flexible librement accroché, dont le trajet de déplacement correspond au moins approximativement au diamètre du tube (8) flexible et qui lors de son déplacement traverse la zone placée au-dessous de l'ouverture de décharge (4) et ce faisant amincit la section transversale du tube flexible (8), les deux extrémités du registre (15) dont la longueur correspond au moins au diamètre du tube (8) flexible étant accrochées au conteneur à béton (1) au moyen de bras (14), de cordes ou de chaînes,
**caractérisé en ce qu'**
aux deux extrémités du registre (15) sont articulés des ressorts de traction (19) dont à chaque fois les autres extrémités sont établies sur le bâti de support (6) du conteneur à béton (1) et les ressorts de traction (19) sont tendus lorsque le registre (15) se trouve à côté de l'ouverture de décharge (4) dans sa position libérant le tube (8) flexible ou sa section transversale, et sur le registre (15) de préférence dans sa zone médiane, est articulé un organe de réglage (18) qui d'autre part est lié au bâti de support (6) du conteneur à béton (1) et avec lequel le registre (15) peut être déplacé dans le sens contraire de la force du ressort de traction (19).

2. Conteneur à béton selon la revendication 1,
**caractérisé en ce que**
les ressorts de traction (19) sont placés pratiquement à l'horizontale.

3. Conteneur à béton selon la revendication 1,
**caractérisé en ce que**
le registre (15) présente un arbre (16) avec des rouleaux ou des cylindres (17) qui y sont logés de façon à tourner librement.

4. Conteneur à béton selon la revendication 1,
**caractérisé en ce que**
les ressorts de traction (19) et l'organe de réglage (18) sont fixés par une de leurs extrémités sur un anneau (6) ouvert qui est placé au-dessous de l'ouverture de décharge (4) du conteneur à béton (1) et qui forme une partie du bâti de support (7).

5. Conteneur à béton selon la revendication 4,
**caractérisé en ce que**
chaque extrémité des ressorts de traction (19) est fixée aux segments tournés l'un vers l'autre de l'anneau (6) ouvert.

6. Conteneur à béton selon la revendication 5,
**caractérisé en ce que**
l'écart des segments tournés l'un vers l'autre de l'anneau (6) ouvert est au moins aussi grand que le diamètre du tube (8) flexible.

7. Conteneur à béton selon l'une des revendications 1 à 6,
**caractérisé en ce qu'**
il comporte un contrefort placé dans le trajet de déplacement du registre (15), sur lequel s'appuie le tube (8) flexible lorsque sa section transversale est amincie par le registre (15) mis en place.

8. Conteneur à béton selon l'une des revendications 1 à 7,
**caractérisé en ce que**
le registre (15) a la forme d'une barre droite.

9. Conteneur à béton selon l'une des revendications 1 à 7,
**caractérisé en ce que**
le registre (15) a une forme de boucle ou d'anneau et le tube (8) flexible traverse ce registre (15) en forme de boucle ou d'anneau.

10. Conteneur à béton selon la revendication 1,
**caractérisé en ce que**
les bras (14) sont placés sur des boulons de serrage (13) qui sont décalés latéralement par rapport à un plan vertical du diamètre du conteneur à béton.
